# EUROPÄISCHE PATENTSCHRIFT

(11) **EP 0 583 437 B1**
(45) Veröffentlichungstag und Bekanntmachung des Hinweises auf die Patenterteilung: **28.05.1997**
(21) Anmeldenummer: 93902160.6
(22) Anmeldetag: 09.01.1993
(51) Int. Cl.: B05C 11/04, D21H 25/10

(54) **ABSTÜTZLEISTE FÜR EINE BESCHICHTUNGSVORRICHTUNG**
PRESSURE STRIP FOR COATING DEVICE
BAGUETTE D'APPUI POUR UN DISPOSITIF D'APPLICATION DE REVETEMENT

(30) Priorität: 11.03.1992 DE 4207731
(43) Veröffentlichungstag der Anmeldung: 23.02.1994
(73) Patentinhaber: Jagenberg Papiertechnik GmbH, 41468 Neuss (DE)
(72) Erfinder: MEYER, Runald, D-6541 Heinzenbach (DE); KNOP, Reinhard, D-4300 Essen 14 (DE)
(74) Vertreter: Thul, Hermann, Dipl.-Phys.
(86) Internationale Anmeldenummer: EP9300031
(87) Internationale Veröffentlichungsnummer: WO9317795

(56) Entgegenhaltungen:
- EP-A- 0 307 618
- DE-A- 3 927 329
- DE-A- 3 934 986
- DE-B- 2 825 907
- DE-U- 9 112 595

## Beschreibung

### Technisches Gebiet

Die Erfindung betrifft eine Abstützleiste für ein Schabermesser in Vorrichtungen zum Beschichten von laufenden Materialbahnen, insbesondere Papier- oder Kartonbahnen, gemäß dem Oberbegriff des Patentanspruchs 1 und eine Vorrichtung zum Beschichten einer laufenden Materialbahn gemäß dem Oberbegriff des Patentanspruchs 3.

### Stand der Technik

Zum Beschichten von Papier- oder Kartonbahnen sind Vorrichtungen bekannt, die ein Auftragwerk (Walzen- oder Düsenauftragwerk) aufweisen, mit dem das Beschichtungsmaterial, z. B. Streichfarbe, im Überschuß auf die Bahn aufgetragen wird. Ein im Anschluß an das Auftragwerk angeordnetes Dosiersystem mit einem Schabermesser als Dosierelement rakelt den Überschuß bis auf das gewünschte Strichgewicht ab, wobei sich die Höhe des Strichgewichts über den Anpreßdruck des Schabermessers an die Gegenwalze einstellen läßt. Unterhalb seiner Spitze wird das Schabermesser von einer anliegenden Abstützleiste abgestützt, dadurch läßt sich der Anpreßdruck durch Verschieben und/oder Verschwenken des eingeklemmten Schabermesserfußes variieren.

Beim Streichen von Papier- oder Kartonbahnen treten produktionsbedingte Schwankungen im Querprofil der Bahnen auf, die es erforderlich machen, den Anpreßdruck des Schabermessers über die Arbeitsbreite unterschiedlich einzustellen, um einen gleichmäßigen Strich zu erhalten. Dazu ist es aus der DE-C-28 25 907 bekannt, eine in Grenzen biegsame Abstützleiste über Zug- und Druckschrauben entlang der Unterstützungslinie einzujustieren, je nachdem, ob das Strichgewicht an den entsprechenden Stellen zu hoch oder zu niedrig ist.

Die DE-A-39 27 329 beschreibt eine Beschichtungsvorrichtung, bei der als Verstellelemente für die Abstützleiste Piezo-Translatoren eingesetzt sind. Die Piezo-Translatoren sind zur Einstellung einer Grundposition in Richtung zur Gegenwalze verschiebbar gelagert und wirken nach einer Ausführungsform indirekt über einen Hebelmechanismus auf das Schabermesser ein. Der Hebelmechanismus enthält einen parallel und versetzt zu den Piezo-Translatoren angeordneten Bolzen, der mit einem Ende an der Abstützleiste befestigt ist. Über das andere Ende des durch einen Halter geführten Bolzens ist eine Druckfeder geschoben, die sich einerseits an dem Halter abstützt, andererseits von einer auf das Ende des Bolzen geschraubten Einstellmutter gespannt wird. Die Feder hat die Aufgabe, die Abstützleiste bei einer Verminderung der Spannung an den Piezo-Translatoren von der Gegenwalze wegzuziehen, da die Piezo-Translatoren nicht in der Lage sind, ausreichende Zugkräfte aufzubringen.

Es hat sich in der Praxis gezeigt, daß eine gezielte Verbiegung des Schabermessers über die Arbeitsbreite zur Einstellung eines gleichmäßigen Strichprofils bei hohen Bahngeschwindigkeiten sehr schwierig ist. Von der Bahn mit der Überschußmenge an Beschichtungsmaterial wirken von der Gegenwalze weg drückende Kräfte auf das Schabermesser, die abgestützt werden müssen, ohne daß das Strichgewicht ungleichmäßig wird.

### Darstellung der Erfindung

Der Erfindung liegt die Aufgabe zugrunde, eine gattungsgemäße Abstützleiste zu schaffen, die eine lokal unterschiedliche Einstellung des Anpreßdrucks des Schabermessers ermöglicht, ohne daß bei hohen Bahngeschwindigkeiten durch die auf das Schabermesser wirkenden Kräfte Störungen in der Gleichmäßigkeit der Beschichtung auftreten.

Diese Aufgabe wird mit den Merkmalen des Patentanspruchs 1 gelöst. Die Abstützleiste ist einerseits so biegsam, daß eine feinfühlige Einstellung des Anpreßdrucks möglich ist, andererseits ist sie steif genug um die auf das Schabermesser wirkenden Kräfte ohne Störungen im Strichgewicht aufzunehmen.

Patentanspruch 3 enthält eine Beschichtungsvorrichtung mit einer erfindungsgemäßen Abstützleiste, bei der konstruktiv einfach der Anpreßdruck des Schabermessers über die Arbeitsbreite lokal unterschiedlich und sehr exakt eingestellt werden kann.

Bei der Vorrichtung nach Anspruch 4 ist der Abstand der einzelnen Stellpunkte so gewählt, daß die Nachgiebigkeit der Abstützleiste in einem Bereich liegt, der sowohl eine feinfühlige Einstellung des Anpreßdrucks als auch eine ausreichende Stabilität gewährleistet.

Patentanspruch 5 enthält eine besonders vorteilhafte Ausgestaltung der Verstellelemente, mit denen sich die Abstützleiste lokal unterschiedlich verbiegen läßt. Die Verstellelemente ermöglichen ohne großen konstruktiven Aufwand eine spielfreie Einstellung der Abstützleiste.

Die besonders vorteilhafte Ausgestaltung nach Anspruch 6 ermöglicht eine Grob- und eine Feineinstellung, letztere nach dem Differenzschrauben-Prinzip. Als weiterer Vorteil tritt hinzu, daß sich bei der Grobeinstellung ohne Differenzwirkung eine wieder auffindbare Referenzposition einstellen läßt, von der aus anschließend bei eingeschalteter Differenzwirkung feinpositioniert wird.

### Kurze Beschreibung der Zeichnung

Die Zeichnung dient zur Erläuterung der Erfindung anhand eines vereinfacht dargestellten Ausführungsbeispiels.
- Fig. 1: zeigt einen Längsschnitt durch eine Abstützleiste mit den Verstellelementen nach der Erfindung.
- Fig. 2: zeigt eine teilweise geschnittene perspektivische Ansicht.

### Weg zur Ausführung der Erfindung

Die Beschichtungsvorrichtung weist eine angetriebene Gegenwalze 1 auf, von der die Materialbahn 2 - eine Papier- oder Kartonbahn von einer Breite von 8 m und mehr - umgelenkt wird. Auf die Materialbahn 1 wurde von einem nicht dargestellten Auftragwerk Beschichtungsmaterial im Überschuß aufgetragen, das von einem Dosiersystem mit einem elastisch verbiegbaren Schabermesser 3 als Dosierelement bis auf das gewünschte Strichgewicht abgerakelt wird. Das Schabermesser 3 ist mit seinem Fuß in einem in Richtung zur Gegenwalze 1 verschiebbaren Klemmbalken 4 festgeklemmt und wird an seiner der Gegenwalze 1 abgewandten Seite unterhalb der Schabermesserspitze von einer in Richtung zur Gegenwalze in Grenzen elastisch biegsamen Abstützleiste 5 abgestützt. Durch eine relative Verschiebung des Klemmbalkens 4 zu der sich über die gesamte Bahnbreite erstreckenden Abstützleiste 5 läßt sich der Anpreßdruck des Schabermessers 3 an die Gegenwalze 1 einstellen.

Die Abstützleiste 5 weist über ihre gesamte Länge - diese entspricht der maximalen Bahnbreite und somit der axialen Länge der Gegenwalze 1 - einen gleichmäßigen Querschnitt auf. Ihre sich an das Schabermesser 3 anlegende Kante ist spitz oder abgerundet mit einem Radius zwischen 1 mm und 3 mm, im Beispiel 2 mm. An der dem Schabermesser 3 abgewandten Seite ist der Querschnitt der Abstützleiste 5 rechteckig und einer zum Schabermesser 3 hin offenen Nut 6 ihres Halters 7 angepaßt, in der die Abstützleiste 5 radial zur Gegenwalze 1 bewegbar gelagert ist. Die tangential zur Gegenwalze 1 gemessene Höhe der Abstützleiste 5 beträgt ca. 20 mm, ihre radial gemessene Breite des im Querschnitt rechtwinkligen Teils ca. 10 mm. Vorzugsweise ist sie aus Chromnickelstahl gefertigt, alternativ kann sie z. B. aus kohlefaserverstärkten Kunststoffen hergestellt und/oder verschleißfest beschichtet sein. Die Führung in der Nut 6 des Halters 7 ermöglicht eine Verbiegung der Abstützleiste 5 in einer Verbiegungsebene, die in etwa radial zur Gegenwalze 1 verläuft. Um eine möglichst feine Einstellung der Anliegelinie an dem Schabermesser 3 ohne störende rück wirkende Kräfte zu ermöglichen, beträgt das senkrecht zur Verbiegungsebene gemessene Flächenträgheitsmoment Iₓ der Abstützleiste 5 zwischen 100 mm⁴ und 5000 mm⁴, vorzugsweise zwischen 800 mm⁴ und 1200 mm⁴; im vorliegenden Beispiel beträgt es 1000 mm⁴.

Damit die Abstützleiste 5 quer über die Arbeitsbreite zur Einstellung eines gewünschten Querprofils des Strichgewichts über einen lokal unterschiedlichen Anpreßdruck des Schabermessers 3 verbogen werden kann, sind über die gesamte Arbeitsbreite an ihrer Rückseite in regelmäßigen Abständen - im Beispiel alle 75 mm - Bohrungen angebracht, in denen jeweils das Ende einer Verstellstange 8 festgeschraubt ist. Die Verstellstangen 8 sind axial frei bewegbar in Bohrungen der Grundplatte 9 des Halters 7 geführt, die an ihrem dem Schabermesser 3 zugewandten Ende eine rechtwinklige Auskerbung aufweist, die zur Bildung der Nut 6 von einer an die Grundplatte 9 angeschraubten Deckplatte 10 nach oben abgedeckt wird.

Über das aus der Bohrung der Grundplatte 9 herausreichende Ende jeder Verstellstange 8 ist jeweils eine Hülse 11 gezogen, die sich mit einer wulstartigen Verbreiterung an der Grundplatte 9 abstützt. Über die Hülse 11 ist zumindest eine Tellerfeder 12 gezogen, die sich an einer Seite an dem Wulst, an der anderen Seite an einer Einstellmutter 13 abstützt, die auf das Ende der Verstellstange 8 aufgeschraubt ist. Die Einstellmutter 13 weist eine dem Durchmesser der Hülse 11 angepaßte Bohrung auf, damit sie über die Hülse 11 bewegt werden kann, um durch eine Drehung die Vorspannung der Tellerfeder 12 einstellen zu können. Die Tellerfeder 12 drückt die Verstellstange 8 mit der vorgewählten Vorspannung von der Gegenwalze 1 weg, sie zieht somit an der an der Abstützleiste 5, um den Anpreßdruck an dem Schabermesser 3 zu verringern.

Zum Verstellen der Stange 8 in Richtung zur Gegenwalze 1 und zurück dient eine Einstellschraube 14 mit einer Innenbohrung mit Gewinde und einem zusätzlichen Außengewinde, mit dem sie in ein Gewinde eines Halters 15 geschraubt ist, der an der Grundplatte 9 befestigt ist. In das durchgehende Innengewinde ist koaxial zur Verstellstange 8 eine weitere Schraube 16 eingepaßt, die durch Drehung gegen das Ende der Verstellstange 8 in Richtung zur Gegenwalze 1 bewegbar ist. An dem Ende der Schraube 16 ist eine Scheibe 17 mit polygonalem Querschnitt - im Beispiel ein Sechseck - befestigt, die über ein zentral an ihr befestigte Kugelkappe gegen das Ende der Verstellstange 8 drückt, um die Reibung beim Drehen der Schraube 16 möglichst gering zu halten. Ein an der Oberseite des Halters 15 festschraubbarer Deckel 18 reicht von diesem über die Scheibe 17, die Einstellmutter 13 und die Tellerfeder 12 bis an die Deckplatte 10, um die Verstellelemente an der Oberseite abzudichten. Zugleich ist seine Unterseite ebenflächig den Kanten der Scheibe 17 angepaßt und liegt an deren Umfang formschlüssig an, um ein Mitdrehen der Scheibe 17 und somit der Schraube 16 zu verhindern, wenn an der Einstellschraube 14 gedreht wird. Wie in Fig. 2 dargestellt, weist jedes Verstellelement einen eigenen, abschraubbaren Deckel 18 auf, um zur Grobeinstellung durch Abnahme eines Deckels 18 ein Mitdrehen der Schraube 16 zu ermöglichen, wie nachfolgend näher beschrieben wird. Um nach dem Differenzschraubenprinzip eine möglichst feine Einstellung zu ermöglichen, weist das Außengewinde der Einstellschraube 14 eine geringere Steigung auf als ihr Innengewinde, das dem Außengewinde der Schraube 16 entspricht. Die Schraube 16 ist etwas länger als die Einstellschraube 14, in der sie gelagert ist. Ihre äußere Stirnfläche kann somit zur Festlegung eines Referenzpunktes mit der äußeren Stirnfläche der Einstellschraube 14 in Deckung gebracht werden.

Die Einstellung einer vorgewählten Krümmung der Abstützleiste 5 zur Vergleichmäßigung des Strichprofils der Beschichtung wird wie folgt durchgeführt:

Zunächst werden bei abgeschraubten Deckeln 18 die Einstellschrauben 13 auf den Verstellstangen 18 in eine axiale Position gedreht, bei der die gewünschte Vorspannung der Tellerfedern 12 vorliegt. In der Grundstellung sind die äußeren Stirnflächen der Schrauben 16 deckungsgleich mit den äußeren Stirnflächen der Einstellschrauben 14. Die Grobeinstellung erfolgt nun derart, daß bei abgeschraubten Deckeln 18 jeweils die Einstellschrauben 14 gedreht werden, bis eine Referenzposition erreicht ist. Dabei drücken die Scheiben 17 mit den Kugelkappen gegen die Federkraft der Tellerfedern 12 die Verstellstangen 8 in Richtung zur Gegenwalze 1. Die Schraube 16 dreht mit der Einstellschraube 14 mit, da die Reibung an der Kugelkappe der Scheibe 17 vernachlässigbar klein gegenüber der Reibung im gemeinsamen Gewinde mit der Einstellschraube 14 ist. Wenn die gewünschte Referenzposition erreicht ist, aus der die Feineinstellung vorgenommen wird, werden die Deckel 18 aufgelegt und festgeschraubt und verhindern von nun an ein Mitdrehen der Schrauben 16. Bei einer weiteren Drehung einer Einstellschraube 14 verändert fortan die zugeordnete Schraube 16 ihre axiale Position relativ zur Einstellschraube 14 in Abhängigkeit von der Steigung des gemeinsamen Gewindes. Gegen die Verstellstange 8 oder von ihr weg bewegt sich die Scheibe 17 nur noch mit der Differenz der Gewindesteigungen außen und innen an der Einstellschraube 14, wodurch eine sehr feine Einstellung der Abstützleiste 5 in den jeweiligen Bereichen möglich ist. Der Verstellmechanismus der Abstützleiste 5 ist spielfrei, da immer mit oder gegen die Federkraft der gespannten Tellerfedern 12 verstellt wird. Bei einem Wechsel der Verstellrichtung der Verstellstangen 8 wechselt anders als bei den bekannten Verstellschrauben der Kraftfluß nicht.

Darüber hinaus kann der bei der Grobeinstellung gewählte Referenzpunkt einfach wiedergefunden werden, indem die Einstellschraube 14 soweit gedreht wird, bis ihre Stirnfläche wieder deckungsgleich mit der Stirnfläche der Schraube 16 ist. Um den Referenzpunkt genauer festzulegen, können an den Stirnflächen beider Schrauben 14, 16 Markierungen angebracht werden, die zur Deckung gebracht werden.

## Patentansprüche

1. Abstützleiste für ein Schabermesser in Vorrichtungen zum Beschichten von laufenden Materialbahnen, insbesondere Papier- oder Kartonbahnen, die zum Anlegen an das Schabermesser eine abgerundete oder spitze Kante aufweist und die zur Einstellung eines lokal unterschiedlichen Anpreßdrucks über ihre Länge elastisch verbiegbar ist, **dadurch gekennzeichnet**, daß das senkrecht zur Verbiegungsebene gemessene Flächenträgheitsmoment Iₓ der Abstützleiste zwischen 100 mm⁴ und 5000 mm⁴, vorzugsweise zwischen 800 mm⁴ und 1200 mm⁴, beträgt.

2. Abstützleiste nach Anspruch 1, **dadurch gekennzeichnet**, daß die sich an das Schabermesser anlegende Kante einen Radius zwischen 1 mm und 3 mm aufweist.

3. Vorrichtung zum Beschichten einer laufenden Materialbahn (2), insbesondere einer Papier- oder Kartonbahn, mit einer die Materialbahn umlenkenden Gegenwalze (1), mit einem an die Gegenwalze (2) anpreßbaren Schabermesser (3) und mit einer biegsamen, sich an das Schabermesser (3) unterhalb seiner Spitze anliegenden Abstützleiste (5), die das Schabermesser (3) abstützt, und mit einer über die Arbeitsbreite angeordneten Reihe von Verstellelementen, die zur Einstellung eines lokal unterschiedlichen Anpreßdrucks des Schabermessers (3) an der Abstützleiste (5) an der dem Schabermesser (3) abgewandten Seite angreifen, **dadurch gekennzeichnet**, daß die Abstützleiste (5) die Merkmale der Ansprüche 1 oder 2 aufweist.

4. Vorrichtung nach Anspruch 3, **dadurch gekennzeichnet**, daß die Verstellelemente einen Abstand von 50 mm bis 200 mm, insbesondere 70 mm bis 120 mm, voneinander haben.

5. Vorrichtung nach Anspruch 3 oder 4, **gekennzeichnet durch** eine Reihe von Verstellelementen mit folgenden Merkmalen:
a) Eine an der Rückseite der Abstützleiste (5) befestigte, axial verschiebbare Verstellstange (8), die durch einen Halter (7) geführt ist,
b) über das Ende der Verstellstange (8) ist eine Druckfeder (12) geschoben, die sich einerseits an dem Halter (7) abstützt, andererseits von einer auf das Ende der Verstellstange (8) geschraubten Einstellmutter (13) gespannt wird,
c) eine koaxial zur Verstellstange (8) angeordnete einstellbare Schraube (16), die gegen die Kraft der Feder (12) die Verstellstange (8) in Richtung zur Gegenwalze (1) drückt.

6. Vorrichtung nach Anspruch 5, **dadurch gekennzeichnet**, daß die Schraube (16) in ein Innengewinde einer weiteren koaxialen Einstellschraube (14) geschraubt ist, wobei das Innengewinde der Einstellschraube (14) eine andere Steigung hat als ihr Außengewinde und die innere Schraube (16) durch einen lösbaren Deckel (18) an einem Mitdrehen gehindert werden kann.

## Claims

1. Supporting strip for a doctor blade in devices for coating running material webs, especially paper or board webs, which strip has a rounded or pointed edge to be placed on the doctor blade and is resiliently flexible for the purpose of setting a locally different contact pressure over its length, characterized in that the geometric moment of inertia Iₓ, measured perpendicular to the flexural plane, of the supporting strip is between 100 mm⁴ and 5000 mm⁴, preferably between 800 mm⁴ and 1200 mm⁴.

2. Supporting strip according to Claim 1, characterized in that the edge placed on the doctor blade has a radius between 1 mm and 3 mm.

3. Device for coating a running material web (2), especially a paper or board web, having a mating roll (1) which deflects the material web, having a doctor blade (3) which can be pressed against the mating roll (1), and having a resilient supporting strip (5) which bears on the doctor blade (3) below its tip and supports the doctor blade (3), and having a row, arranged over the working width, of adjusting elements which, to set a locally different contact pressure of the doctor blade (3), engage on the supporting strip (5) on that side facing away from the doctor blade (3), characterized in that the supporting strip (5) has the features of Claims 1 or 2.

4. Device according to Claim 3, characterized in that the adjusting elements have a spacing from one another of 50 to 200 mm, in particular 70 to 120 mm.

5. Device according to Claim 3 or 4, characterized by a row of adjusting elements having the following features:
a) an axially displaceable adjusting rod (8) which is secured on the rear of the supporting strip (5) and is guided by a holder (7),
b) pushed over the end of the adjusting rod (8) is a compression spring (12) which is supported at one end on the holder (7) and is loaded at the other end by a setting nut (13) which is screwed onto the end of the adjusting rod (8),
c) a screw (16) which is arranged coaxially with the adjusting rod (8) and can be set and which presses the adjusting rod (8) in the direction towards the mating roll (1) counter to the force of the spring (12).

6. Device according to Claim 5, characterized in that the screw (16) is screwed into an internal thread of a further coaxial setting screw (14), the internal thread of the setting screw (14) having a pitch different from that of its external thread, and the inner screw (16) being able to be prevented from corotating by a detachable cover (18).

## Revendications

1. Baguette d'appui pour un grattoir dans des dispositifs d'application de revêtements sur des bandes de matière en défilement, en particulier des bandes de papier ou de carton, qui présente une arête arrondie ou vive à placer contre le grattoir et qui peut être courbée élastiquement pour le réglage d'une pression d'application localement différente sur sa longueur, caractérisée en ce que le moment d'inertie géométrique Iₓ de la baguette d'appui, mesuré perpendiculairement au plan de courbure, est compris entre 100 mm⁴ et 5000 mm⁴, de préférence entre 800 mm⁴ et 1200 mm⁴.

2. Baguette d'appui selon la revendication 1, caractérisée en ce que l'arête placée contre le grattoir présente un rayon de courbure compris entre 1 mm et 3 mm.

3. Dispositif pour le revêtement d'une bande de matière (2) en défilement, en particulier d'une bande de papier ou de carton, avec un contre-cylindre (1) déviant la bande de matière, avec un grattoir (3) applicable au contre-cylindre (1) et avec une baguette d'appui (5) flexible, placée contre le grattoir (3) en dessous de la pointe de celui-ci, qui supporte le grattoir (3), et avec une rangée d'éléments de réglage disposée sur la largeur de travail, qui agissent sur la baguette d'appui (5) par le côté situé à l'opposé du grattoir (3) pour le réglage d'une pression d'application localement différente du grattoir (3), caractérisé en ce que la baguette d'appui (5) présente les caractéristiques des revendications 1 ou 2.

4. Dispositif suivant la revendication 3, caractérisé en ce que les éléments de réglage présentent l'un par rapport à l'autre une distance de 50 mm à 200 mm, en particulier de 70 mm à 120 mm.

5. Dispositif suivant la revendication 3 ou 4, caractérisé par une rangée d'éléments de réglage ayant les caractéristiques suivantes :
a) une tige de réglage (8) coulissant axialement, fixée au dos de la baguette d'appui (5), qui est guidée à travers un support (7),
b) sur l'extrémité de la tige de réglage (8) est engagé un ressort de pression (12), qui d'une part prend appui sur le support (7) et peut d'autre part être comprimé par un écrou de réglage (13) vissé sur l'extrémité de la tige de réglage (8),
c) une vis réglable (16), disposée coaxialement à la tige de réglage (8), qui pousse la tige de réglage (8) en direction du contre-cylindre (1) contre la force du ressort (12).

6. Dispositif suivant la revendication 5, caractérisé en ce que la vis (16) est vissée dans un filet intérieur d'une autre vis de réglage coaxiale (14), le filet intérieur de la vis de réglage (14) ayant un autre pas que son filet extérieur et la vis intérieure (16) pouvant être empêchée d'accompagner la rotation par un couvercle amovible (18).
